# FASCICULE DE BREVET EUROPEEN

(11) **EP 1 391 393 B1**
(45) Date de publication et mention de la délivrance du brevet: **03.05.2006**
(21) Numéro de dépôt: 03292048.0
(22) Date de dépôt: 19.08.2003
(51) Int. Cl.: B65D 47/26

(54) **Dispositif de distribution**
Abgabevorrichtung
Distribution device

(30) Priorité: 21.08.2002 FR 0210451
(43) Date de publication de la demande: 25.02.2004
(73) Titulaire: L'OREAL, 75008 Paris (FR)
(72) Inventeur: Briand, Philippe, 93600 Aulnay-sous-Bois (FR)
(74) Mandataire: Tanty, François

(56) Documents cités:
- FR-A- 2 711 620
- US-A- 4 600 127
- US-A- 4 961 515
- US-A- 5 246 148
- US-A- 5 303 850

## Description

La présente invention concerne les dispositifs de distribution d'un produit fluide, notamment un produit cosmétique ou de soin.

Le brevet US-A-4 600 127 a pour objet un robinet destiné à une bouteille contenant une boisson.

Des dispositifs de distribution comportant une pièce rotative actionnable pour fermer ou ouvrir une communication entre l'intérieur d'un récipient et un orifice de distribution sont connus notamment par les brevets US-A-648 278, US-A-3 690 521, US-A-4 961 515, US-A-5 246 148 et US-A-5 303 850. Les dispositifs de distribution décrits dans ces brevets ne sont pas prévus pour empêcher des impuretés telles que des grains de sable de pénétrer à l'intérieur et ne sont pas totalement appropriés à la distribution d'un produit cosmétique ou de soin susceptible d'être utilisé sur la plage, tel que par exemple un produit de protection solaire.

On a proposé dans FR-A-2 711 620 un dispositif de distribution encore appelé « capsule propre », comportant un orifice de distribution muni d'un clapet en matière élastomère destiné à empêcher des impuretés telles que des grains de sable de pénétrer à l'intérieur. Un tel dispositif de distribution est toutefois relativement complexe et coûteux à réaliser.

Il existe un besoin pour améliorer encore, notamment en facilitant leur fabrication, les dispositifs de distribution d'un produit fluide, en particulier ceux destinés à la distribution d'un produit de protection solaire.

L'invention répond à ce besoin grâce à un dispositif de distribution comportant une première pièce destinée à être fixée sur un récipient et une deuxième pièce pouvant tourner par rapport à la première pièce entre une position de distribution dans laquelle du produit contenu dans le récipient peut quitter le dispositif par un orifice de distribution débouchant directement à l'extérieur et une position de fermeture dans laquelle le passage de produit depuis le récipient vers l'orifice de distribution est empêché, ce dispositif pouvant se caractériser par le fait que l'orifice de distribution est formé entre deux surfaces appartenant respectivement auxdites pièces.

Ces deux surfaces ménagent entre elles un jeu qui peut être choisi suffisamment étroit, par exemple inférieur ou égal à 0,5 mm, voire de l'ordre de 0,2 mm environ, pour empêcher du sable de pénétrer à l'intérieur du dispositif.

Grâce à l'invention, le dispositif de distribution peut être réalisé à un coût relativement faible puisque l'orifice de distribution peut être dépourvu de clapet en matière élastomère. L'invention peut permettre également d'éviter un problème éventuel lié au vieillissement de la matière du clapet ou de compatibilité de celle-ci avec le produit distribué. L'invention peut permettre encore de disposer d'un orifice de distribution ayant une apparence propre, dont les abords sont faciles à nettoyer. Le fait que les première et deuxième pièces doivent tourner l'une relativement à l'autre pour être amenées en position de distribution permet de diminuer le risque d'une ouverture accidentelle dans un sac à main, par exemple.

Les surfaces précitées peuvent être concentriques.

L'orifice de distribution peut être défini au moins partiellement par un espace en forme de secteur annulaire.

Dans une mise en oeuvre préférée de l'invention, l'orifice de distribution est ouvert vers l'extérieur dans une direction parallèle à l'axe géométrique de rotation de la deuxième pièce.

L'orifice de distribution peut être réalisé sensiblement à l'extrémité supérieure du dispositif lorsque le récipient équipé du dispositif repose sur une surface plane horizontale.

La deuxième pièce peut comporter une paroi supérieure pourvue d'une ouverture dont un bord, par exemple de forme circulaire, définit l'une desdites surfaces et la première pièce peut comporter une paroi d'extrémité engagée dans l'ouverture de la deuxième pièce et dont un bord, par exemple de forme circulaire, définit l'autre desdites surfaces. La paroi supérieure précitée peut être non cylindrique de révolution.

La paroi d'extrémité et la paroi supérieure peuvent avantageusement présenter des surfaces extérieures qui se situent sensiblement dans la continuité l'une de l'autre si l'on fait abstraction de l'orifice de distribution. Cela peut contribuer à améliorer l'esthétique du dispositif de distribution et peut faciliter le nettoyage des abords de l'orifice de distribution.

Les première et deuxième pièces peuvent utilement être réalisées par moulage de matière dans des matières plastiques ayant des couleurs différentes, ce qui peut permettre à l'utilisateur de repérer plus facilement l'emplacement de l'orifice de distribution.

L'orifice de distribution peut être excentré sur la paroi supérieure de la deuxième pièce, afin par exemple de permettre de faire tourner la deuxième pièce autour d'un axe géométrique de rotation incliné et/ou de bénéficier d'une plus grande surface sur laquelle le produit peut s'accumuler avant d'être prélevé par l'utilisateur.

En position de distribution et lorsque le récipient équipé du dispositif de distribution repose sur une surface plane horizontale, la paroi supérieure de la deuxième pièce peut être inclinée. Le produit sortant de l'orifice de distribution peut avoir tendance, s'il est suffisamment fluide, à s'écouler par gravité vers le bas sur la paroi supérieure de la deuxième pièce. Le fait d'excentrer l'orifice de distribution peut permettre d'augmenter les dimensions de la surface sur laquelle le produit peut s'écouler avant de quitter la paroi supérieure, ce qui peut faciliter son prélèvement.

L'écartement entre les deux surfaces définissant l'orifice de distribution peut être constant. Cet écartement peut aussi être non constant, par exemple pour faire en sorte que le produit soit distribué préférentiellement depuis une région de l'orifice de distribution dans laquelle l'écartement est maximal, lorsque les deux pièces sont dans la position de distribution.

La première pièce peut comporter une extension tubulaire, fermée à son extrémité supérieure par la paroi d'extrémité précitée, cette extension étant pourvue d'au moins une ouverture latérale, et la deuxième pièce peut comporter une jupe intérieure configurée pour d'une part obturer l'ouverture latérale quand les deux pièces sont en position de fermeture et d'autre part permettre le passage de produit depuis l'ouverture latérale vers l'orifice de distribution quand les deux pièces sont dans la position de distribution.

L'orifice de distribution peut communiquer avec une chambre formée entre les première et deuxième pièces, lorsque ces dernières sont en position de distribution. Cette chambre peut s'étendre sur un secteur angulaire autour de l'axe géométrique de rotation de la deuxième pièce qui est inférieur à une révolution complète. La chambre peut être formée par exemple entre un renfoncement de l'extension tubulaire et une encoche s'étendant axialement sur la surface radialement intérieure de la jupe intérieure de la deuxième pièce. De préférence, le volume de la chambre est suffisamment faible pour éviter une accumulation de produit susceptible de sécher en l'absence d'utilisation. Le volume et la configuration de la chambre peuvent être choisis de telle sorte que le produit contenu à l'intérieur puisse être réaspiré sensiblement en totalité lors d'une reprise d'air accompagnant le retour du récipient à sa forme initiale, dans le cas d'un récipient à volume variable et à mémoire de forme.

L'ouverture latérale précitée peut être délimitée par une lèvre annulaire s'étendant à partir du renfoncement de l'extension tubulaire. Cette lèvre annulaire peut ménager autour d'elle, à l'intérieur du renfoncement, une gorge annulaire.

L'axe géométrique de rotation de la deuxième pièce peut être incliné par rapport à l'axe d'une jupe de la première pièce servant au montage sur le récipient, l'axe de cette jupe pouvant coïncider avec l'axe d'un col du récipient. L'axe géométrique de rotation de la deuxième pièce peut être non vertical lorsque le récipient qui est équipé du dispositif de distribution repose sur une surface plane horizontale. L'inclinaison de l'axe géométrique de rotation peut permettre de faciliter le repérage, par l'utilisateur, de la position de distribution par rapport à la position de fermeture. L'axe géométrique de rotation peut être contenu dans un plan vertical lorsque le récipient qui est équipé du dispositif de distribution repose sur une surface plane horizontale.

Les première et deuxième pièces peuvent être configurées pour que le passage de la position de fermeture à la position de distribution s'effectue par une rotation d'au moins un quart de tour, par exemple d'un demi-tour de la deuxième pièce par rapport à la première, mais il pourrait en être autrement.

Les première et deuxième pièces peuvent être configurées pour être immobiles axialement l'une par rapport à l'autre. L'une des deux pièces peut être fixée par encliquetage sur l'autre pièce, l'une au moins des deux pièces comportant un bourrelet ou une gorge de même axe que l'axe géométrique de rotation de la deuxième pièce. Les deux pièces peuvent, par exemple, comporter l'une un bourrelet annulaire et l'autre au moins un relief configuré pour s'encliqueter sur ce bourrelet annulaire lors de la fabrication du dispositif de distribution. Les deux pièces peuvent être dans une position axiale fixe relativement à l'axe de rotation de l'une des pièces par rapport à l'autre. L'orifice de distribution peut avoir un axe selon lequel s'effectue la sortie du produit et les première et deuxième pièces peuvent être immobiles axialement relativement à cet axe.

Les première et deuxième pièces peuvent être dépourvues de charnière les reliant entre elles. L'orifice de distribution peut être formé en permanence entre les surfaces appartenant respectivement aux première et deuxième pièces, que le dispositif soit en position de distribution ou en position de fermeture.

L'invention a encore pour objet, selon un autre de ses aspects, indépendamment ou en combinaison avec ce qui précède, un dispositif de distribution comportant une première pièce destinée à être fixée sur un récipient et une deuxième pièce pouvant tourner par rapport à la première entre une position de distribution dans laquelle du produit contenu dans le récipient peut quitter le dispositif par un orifice de distribution débouchant directement à l'extérieur et une position de fermeture dans laquelle le passage de produit depuis le récipient vers l'orifice de distribution est empêché, l'orifice de distribution étant formé entre deux surfaces appartenant respectivement auxdites pièces, les première et deuxième pièces présentant des portions ayant des surfaces extérieures situées dans le prolongement l'une de l'autre.

L'invention a encore pour objet, selon un autre de ses aspects, indépendamment ou en combinaison avec ce qui précède, un dispositif de distribution comportant une première pièce destinée à être fixée sur un récipient et une deuxième pièce pouvant tourner par rapport à la première entre une position de distribution dans laquelle du produit contenu dans le récipient peut quitter le dispositif par un orifice de distribution débouchant directement à l'extérieur et une position de fermeture dans laquelle le passage de produit depuis le récipient vers l'orifice de distribution est empêché, l'orifice de distribution étant formé entre deux surfaces appartenant respectivement auxdites pièces, l'une desdites surfaces étant entraînée en rotation autour de l'autre.

L'invention a encore pour objet, selon un de ses aspects, indépendamment ou en combinaison avec ce qui précède, un dispositif de distribution comportant une première pièce destinée à être fixée sur un récipient et une deuxième pièce pouvant tourner autour d'un axe de rotation par rapport à la première entre une position de distribution dans laquelle du produit contenu dans le récipient peut quitter le dispositif par un orifice de distribution débouchant directement à l'extérieur et une position de fermeture dans laquelle le passage de produit depuis le récipient vers l'orifice de distribution est empêché, l'orifice de distribution étant formé entre deux surfaces appartenant respectivement auxdites pièces, l'axe de rotation étant incliné relativement à l'axe longitudinal du récipient. L'invention a encore pour objet un récipient équipé d'un dispositif de distribution tel que défini ci-dessus. Le récipient peut être réalisé par moulage de matière dans un moule définissant un plan de joint, ce récipient comportant un corps ayant une paroi supérieure.

Cette dernière comporte avantageusement au moins un décrochement s'étendant le long du plan de joint, sur au moins la majeure partie de l'intervalle séparant le col de la périphérie de la paroi supérieure.

Un tel décrochement permet de renforcer la résistance mécanique de la paroi supérieure, notamment vis-à-vis des contraintes exercées lors de la fixation du dispositif de distribution.

Pour une résistance mécanique équivalente, on peut ainsi réduire l'épaisseur de matière ou, à épaisseur de matière égale, on peut supporter des contraintes mécaniques plus importantes et augmenter les cadences de fabrication, par exemple.

L'invention pourra être mieux comprise à la lecture de la description détaillée qui va suivre, d'un exemple de mise en oeuvre non limitatif, et à l'examen du dessin annexé, sur lequel :
- la figure 1 est une vue en perspective, partielle et schématique, d'un dispositif de conditionnement et de distribution réalisé conformément à l'invention,
- la figure 2 est une vue en élévation du dispositif de la figure 1,
- la figure 3 représente isolément la première pièce du dispositif de distribution, destinée à se fixer sur le récipient,
- les figures 4 et 5 sont des coupes axiales et schématiques du dispositif de la figure 1, respectivement dans les positions fermée et de distribution,
- la figure 6 est une vue schématique et partielle, à échelle agrandie, de l'orifice de distribution,
- la figure 7 est une vue analogue à la figure 6 d'une variante de réalisation de l'orifice de distribution,
- la figure 8 représente le récipient isolément,
- la figure 9 est une vue de dessus selon la flèche IX de la figure 8, et
- la figure 10 est une vue partielle, de côté, selon la flèche X de la figure 8.

Le dispositif 1 de conditionnement et de distribution représenté sur les figures comporte un récipient 10 ayant un col 11 d'axe Z et un dispositif de distribution 20 comportant deux pièces, à savoir une première pièce 30 destinée à être fixée par encliquetage sur le récipient 10 et une deuxième pièce 40 pouvant tourner indifféremment dans un sens ou dans l'autre par rapport à la première pièce 30, autour d'un axe géométrique de rotation X, lequel fait, dans l'exemple considéré, un angle de moins de 45°, par exemple un angle d'un peu moins de dix degrés avec l'axe Z. Les première 30 et deuxième 40 pièces sont réalisées dans l'exemple considéré dans des matières plastiques non élastomériques, de couleurs différentes.

Le récipient 10 comporte un corps 12 de section transversale oblongue, à savoir elliptique dans l'exemple considéré.

La première pièce 30 comporte, comme on peut le voir sur les figures 4 et 5 notamment, une jupe extérieure 31, tubulaire, destinée à venir se positionner dans la continuité de la surface extérieure du récipient 10.

Une paroi transversale 32 s'étendant généralement perpendiculairement à l'axe X prolonge supérieurement et vers l'intérieur la jupe extérieure 31 et supporte une extension 33, tubulaire d'axe X, laquelle sc raccorde à sa base sur la paroi transversale 32.

La première pièce 30 comprend également une jupe de montage 34 s'étendant à l'intérieur de la jupe extérieure 31 et comportant, sur sa surface radialement intérieure, deux dents 35 chacune en forme d'arc de cercle, destinées à s'accrocher sur un relief du col 11, comme cela sera précisé plus loin, et une lèvre d'étanchéité 36 destinée à s'appliquer sur la surface radialement intérieure du col 11.

Un bourrelet annulaire 38 est réalisé sur l'extension 33 et cette dernière est fermée à son extrémité supérieure par une paroi d'extrémité 37. L'extension 33 comporte une ouverture latérale 50 définie par une lèvre annulaire 51, d'axe Y perpendiculaire à l'axe X. Cette lèvre annulaire 51 s'étend à partir d'un renfoncement 52, comme on peut le voir sur la figure 3. Une gorge annulaire 53 est formée autour de la lèvre annulaire 51 dans le renfoncement 52. Ce dernier est délimité supérieurement par une portion 37a de la paroi d'extrémité 37.

La paroi d'extrémité 37 présente un bord qui est circulaire d'axe X et qui définit une surface cylindrique 60, de génératrice parallèle à l'axe X.

La deuxième pièce 40 comporte une jupe extérieure 41 qui entoure l'extension 33 et qui se raccorde à une paroi supérieure 42.

La paroi transversale 32 comporte deux marches 39 de faible épaisseur s'étendant parallèlement au petit axe de la paroi transversale 32. Ces deux marches 39 sont destinées à coopérer avec des nervures axiales non apparentes sur le dessin, réalisées sur la surface radialement intérieure de la jupe extérieure 41, de manière à créer un point dur dans le mouvement de rotation de la deuxième pièce 40 et faciliter son positionnement dans le prolongement de la jupe extérieure 31 de la première pièce 30.

La deuxième pièce 40 comporte également une jupe intérieure 43 configurée pour se fixer sur l'extension 33. La jupe intérieure 43 comporte, à cet effet, une nervure annulaire 44 configurée pour s'encliqueter sur le bourrelet annulaire 38.

La jupe intérieure 43 présente, sur sa surface radialement intérieure, une encoche 45 qui s'étend axialement et dont la largeur est légèrement supérieure au diamètre extérieur de la lèvre annulaire 51. L'encoche 45 est délimitée supérieurement par une portion 42a de la paroi supérieure 42. A l'extérieur de l'encoche 45, la jupe intérieure 43 présente une surface intérieure 46 cylindrique de révolution autour de l'axe X. La lèvre annulaire 51 s'applique de manière étanche sur cette surface intérieure 46 lorsque le dispositif de distribution est en position de fermeture, comme on peut le voir sur la figure 4, ce qui obture l'ouverture latérale 50.

La jupe intérieure 43 et l'extension 33 comportent des surfaces respectives 70 et 71 légèrement coniques qui assurent une étanchéité du montage de la deuxième pièce 40 sur la première pièce 30, afin d'empêcher le produit de s'écouler vers le bas entre l'extension 33 et la jupe intérieure 43. La paroi supérieure 42 présente une ouverture dont le bord est circulaire d'axe X dans l'exemple considéré, qui définit une surface cylindrique 80 de génératrice parallèle à l'axe X. La surface 80 définit avec la surface 60 en regard de la paroi d'extrémité 37 un espace annulaire dont un secteur angulaire définit un orifice de distribution 90, par lequel le produit peut quitter le dispositif de distribution.

Dans l'exemple considéré, l'écartement entre les surfaces 60 et 80 en regard présente une dimension *j* sensiblement constante que le produit soit distribué ou non mais on ne sort pas du cadre de la présente invention lorsque cet écartement varie circonférenciellement. On a représenté à titre d'exemple sur la figure 7 un orifice de distribution 90' défini entre des surfaces en regard 60' et 80' appartenant respectivement à la première et à la deuxième pièces, non circulaires de même axe.

On peut voir sur les figures 4 et 5 notamment que la paroi supérieure 42 et la paroi d'extrémité 37 présentent des surfaces supérieures respectives 42b et 37b qui se situent dans le prolongement l'une de l'autre si l'on fait abstraction de l'espace annulaire existant entre elles, ce qui peut faciliter le nettoyage des abords de l'orifice de distribution 90.

Le récipient 10 peut avantageusement présenter une partie supérieure renforcée, comme on va maintenant le décrire ci-après, en référence aux figures 8 à 10.

Le col 11 se raccorde à une paroi supérieure 100 du récipient, de contour elliptique dans l'exemple considéré, et qui s'étend généralement transversalement à l'axe Z du col 11.

Dans l'exemple décrit, le récipient 10 est réalisé par soufflage de matière plastique dans un moule en deux parties et le plan de joint P de ce moule coïncide avec le grand axe de la section oblongue du corps 12 et de la paroi supérieure 100. L'existence du plan de joint P peut être matérialisée sur le corps 12 du récipient par un filet de matière formant très légèrement saillie sur sa surface extérieure.

Un décrochement 101 est formé dans le plan de joint P pour former un relief constituant en quelque sorte une « poutre » de rigidification de la paroi supérieure 100, ce qui permet par exemple d'utiliser une épaisseur de matière relativement faible tout en ayant un récipient capable de résister aux contraintes qui sont exercées sur celui-ci lors de la fixation du dispositif de distribution au moyen d'un outillage fonctionnant à une cadence élevée. Cette fixation est effectuée dans l'exemple illustré par encliquetage des dents 35 sur un bourrelet annulaire 102 du col 11.

Dans l'exemple considéré, le décrochement 101 s'étend depuis la périphérie de la paroi supérieure 100, laquelle comporte un épaulement 103, jusqu'à la base du col 11, et délimite partiellement quatre régions 110, 120, 130 et 140 de la paroi supérieure 100.

Chaque région 110, 120, 130 ou 140 occupe chacune sensiblement un quartier de la paroi supérieure 100, chaque quartier étant défini par l'intersection d'un demi-plan situé d'un côté du plan de joint P et d'un demi-plan situé d'un côté du plan médian M perpendiculaire au plan de joint, contenant l'axe Z.

Les deux régions 110 et 120 se situent diamétralement à l'opposé l'une de l'autre relativement à l'axe Z et ont sensiblement la même position axiale selon l'axe Z. Les régions 130 et 140 sont également situées diamétralement à l'opposé l'une de l'autre par rapport à l'axe Z et sont décalées axialement par rapport aux régions 110 et 120, en rapprochement de l'extrémité libre du col 11, d'une distance qui correspond sensiblement à la hauteur du décrochement 101, mesurée parallèlement à l'axe Z.

La paroi supérieure 100. comporte également des reliefs qui s'étendent transversalement au plan de joint P.

Plus particulièrement, dans l'exemple considéré, la paroi supérieure 100 comporte deux nervures 150 symétriques l'une de l'autre par rapport à l'axe Z et qui s'étendent respectivement dans les régions 110 et 120, ces nervures 150 ayant des axes longitudinaux parallèles au plan médian M. Les nervures 150 présentent une hauteur, mesurée parallèlement à l'axe Z, qui croît linéairement à partir d'une valeur sensiblement nulle depuis l'épaulement 103 à la périphérie de la paroi supérieure 100 jusqu'au décrochement 101, auquel elles se raccordent, et une largeur qui croît légèrement en rapprochement de ce décrochement 101.

La paroi supérieure 100 comporte également deux rainures 151 situées dans le prolongement chacune d'une nervure 150, chaque rainure 151 ayant un axe longitudinal qui s'étend selon une direction généralement perpendiculaire au plan de joint P. La profondeur des rainures 151 augmente linéairement au fur et à mesure que l'on s'éloigne du décrochement 101.

La largeur de chaque rainure 151 croît légèrement en rapprochement de la périphérie de la paroi supérieure 100, les bords longitudinaux des rainures 151 étant rectilignes et situés dans le prolongement des bords également rectilignes des nervures 150, lorsque la paroi supérieure 100 est observée de dessus, comme on peut le voir sur la figure 9.

La paroi supérieure 100 comporte encore deux nervures 152 diamétralement opposées par rapport à l'axe Z, qui s'étendent perpendiculairement au plan de joint P entre le col 11 et la périphérie de la paroi supérieure 100, dans la région du petit axe de celle-ci.

La hauteur des nervures 152, mesurée parallèlement à l'axe Z, croît linéairement au fur et à mesure que l'on se rapproche du col 11, depuis une valeur sensiblement nulle à la périphérie de la paroi supérieure 100.

Le fonctionnement du dispositif de distribution est le suivant.

En position de fermeture, l'ouverture latérale 50 est obturée par la jupe intérieure 43, de sorte que l'orifice de distribution 90 ne communique pas avec l'intérieur du récipient 10.

Un utilisateur peut amener le dispositif de distribution en position de distribution en faisant effectuer à la deuxième pièce 40 une rotation d'un demi-tour par rapport à la première pièce 30.

Ce mouvement de rotation amène l'encoche 45 de la jupe intérieure 43 en regard du renfoncement 52, ce qui créé une chambre permettant au produit de s'écouler depuis l'ouverture latérale 50 vers l'orifice de distribution 90.

Le produit peut circuler vers la sortie par exemple sous l'effet d'une pression exercée sur la paroi déformable du corps 12 du récipient 10 pour réduire son volume intérieur, ou en amenant le récipient tête à l'envers, si le produit est suffisamment fluide.

On peut remarquer à l'examen de la figure 5 qu'en position de distribution la jupe extérieure 41 de la deuxième pièce 40 forme un angle avec la jupe extérieure 31 de la première pièce 30, ce qui permet à l'utilisateur de visualiser plus facilement le changement d'état du dispositif de distribution.

Une fois que la distribution cesse, une reprise d'air peut s'effectuer par exemple grâce à une mémoire de forme du corps 12 du récipient 10. Compte tenu du faible écartement existant entre la paroi d'extrémité 37 et la paroi supérieure 42, le produit présent dans l'orifice de distribution 90 peut être réaspiré.

Bien entendu, l'invention n'est pas limitée à l'exemple de réalisation qui vient d'être décrit.

En particulier, l'orifice de distribution peut être centré sur la paroi supérieure de la deuxième pièce et le récipient peut présenter un corps tubulaire de section circulaire, par exemple. Les surfaces en regard des première et deuxième pièces qui délimitent l'orifice de distribution peuvent être non cylindriques de révolution sans que l'on sorte du cadre de la présente invention. La paroi d'extrémité 37 et l'ouverture correspondante réalisée dans la paroi supérieure 42 peuvent avoir des bords biseautés ou arrondis en section axiale, par exemple.

Dans toute la description, y compris les revendications, l'expression « comportant un » doit être comprise comme étant synonyme de « comportant au moins un », sauf si le contraire est spécifié.

## Revendications

1. Récipient contenant un produit cosmétique ou de soin et comportant un dispositif de distribution comportant une première pièce (30) destinée à être fixée sur le récipient (10) et une deuxième pièce (40) pouvant tourner par rapport à la première entre une position de distribution dans laquelle du produit contenu dans le récipient peut quitter le dispositif par un orifice de distribution débouchant directement à l'extérieur et une position de fermeture dans laquelle le passage de produit depuis le récipient vers l'orifice de distribution est empêché, l'orifice de distribution (90 ; 90') étant formé entre deux surfaces (60, 80 ; 60' ; 80') appartenant respectivement auxdites pièces.

2. Récipient selon la revendication 1, **caractérisé par le fait que** les deux surfaces (60, 80 ; 60' ; 80') ont un écartement suffisamment faible pour empêcher du sable de pénétrer à l'intérieur.

3. Récipient selon l'une des revendications 1 et 2, **caractérisé par le fait que** les deux surfaces (60, 80 ; 60' ; 80') ont un écartement inférieur à 0,5 mm.

4. Récipient selon l'une quelconque des revendications précédentes, **caractérisé par le fait que** l'orifice de distribution (90 ; 90') est défini au moins partiellement par un espace en forme de secteur annulaire.

5. Récipient selon l'une quelconque des revendications précédentes, **caractérisé par le fait que** la deuxième pièce (40) comporte une paroi supérieure (42) pourvue d'une ouverture dont le bord définit l'une (60) desdites surfaces et **par le fait que** la première pièce (30) comporte une paroi d'extrémité (37) engagée dans l'ouverture de la deuxième pièce et dont le bord définit l'autre (80) desdites surfaces.

6. Récipient selon la revendication 5, **caractérisé par le fait que** l'orifice de distribution (90 ; 90') est excentré sur la paroi supérieure (42).

7. Récipient selon l'une quelconque des revendications précédentes, **caractérisé par le fait que** les deux surfaces (60, 80 ; 60' ; 80') sont concentriques et de section circulaire.

8. Récipient selon l'une quelconque des revendications précédentes, **caractérisé par le fait que** la première pièce (30) comporte une extension tubulaire (33) fermée à son extrémité supérieure et pourvue d'au moins une ouverture latérale (50) et **par le fait que** la deuxième pièce (40) comporte une jupe intérieure (43) configurée pour obturer l'ouverture latérale (50) quand les deux pièces sont en position de fermeture et pour permettre le passage de produit depuis l'ouverture latérale vers l'orifice de distribution (90 ; 90') quand les deux pièces sont dans la position de distribution.

9. Récipient selon l'une quelconque des revendications précédentes, **caractérisé par le fait que** l'orifice de distribution (90 ; 90') communique avec une chambre (45, 52) formée entre les première (30) et deuxième (40) pièces lorsque le dispositif est en position de distribution.

10. Récipient selon la revendication précédente, **caractérisé par le fait que** la chambre (45, 52) s'étend sur un secteur angulaire, autour de l'axe de rotation de la deuxième pièce, qui est inférieur à une révolution complète.

11. Récipient selon l'une quelconque des revendications précédentes, **caractérisé par le fait que** l'axe géométrique de rotation (X) de la deuxième pièce (40) est incliné par rapport à l'axe (Z) du col du récipient.

12. Récipient selon l'une quelconque des revendications précédentes, **caractérisé par le fait que** les première (30) et deuxième (40) pièces sont configurées pour que le passage de la position de fermeture à la position de distribution s'effectue par une rotation d'un demi-tour de la deuxième pièce.

13. Récipient selon l'une quelconque des revendications précédentes, **caractérisé par le fait que** les première (30) et deuxième (40) pièces sont configurées pour être immobiles axialement l'une par rapport à l'autre.

14. Récipient selon l'une quelconque des revendications précédentes, **caractérisé par le fait qu'**il est dépourvu de clapet.

15. Récipient selon l'une quelconque des revendications précédentes, **caractérisé par le fait que** les première (30) et deuxième (40) pièces sont réalisées dans des matières plastiques de couleurs différentes.

16. Récipient selon l'une quelconque des revendications précédentes, **caractérisé par le fait qu'**il contient un produit de protection solaire ou un après-soleil.

17. Récipient selon l'une quelconque des revendications précédentes, dans lequel les première et deuxième pièces présentent des portions ayant des surfaces extérieures situées dans le prolongement l'une de l'autre.

18. Récipient selon l'une quelconque des revendications précédentes, dans lequel l'une desdites surfaces est entraînée en rotation autour de l'autre.

19. Récipient selon l'une quelconque des revendications précédentes, dans lequel la deuxième pièce (40) peut tourner autour d'un axe de rotation (X) par rapport à la première, l'axe de rotation (X) étant incliné relativement à l'axe longitudinal du récipient.

## Claims

1. A receptacle containing a cosmetic or care substance and comprising a dispenser comprising a first part (30) for fixing on the receptacle (10) and a second part (40) suitable for turning relative to the first part between a dispensing position in which substance contained in the receptacle can leave the device through a dispenser orifice opening out directly to the outside, and a closed position in which substance is prevented from passing from the receptacle to the dispenser orifice, the dispenser orifice (90; 90') being formed between two surfaces (60, 80; 60', 80') belonging respectively to said two parts.

2. A receptacle according to claim 1, **characterized by** the fact that the two surfaces (60, 80; 60', 80') are spaced apart by a distance that is sufficiently small to prevent sand from penetrating into the inside.

3. A receptacle according to claim 1 or claim 2, **characterized by** the fact that the two surfaces (60, 80; 60', 80') are spaced apart by less than 0.5 mm.

4. A receptacle according to any preceding claim, **characterized by** the fact that the dispenser orifice (90; 90') is defined at least in part by a gap in the form of an annular sector.

5. A receptacle according to any preceding claim, **characterized by** the fact that the second part (40) comprises a top wall (42) provided with an opening comprising an edge defining one of said surfaces (60), and by the fact that the first part (30) comprises an end wall (37) engaged in the opening in the second part, said opening comprising and edge defining the other one of said surfaces (80).

6. A receptacle according to claim 5, **characterized by** the fact that the dispenser orifice (90; 90') is eccentric in the top wall (42).

7. A receptacle according to any preceding claim, **characterized by** the fact that the two surfaces (60, 80; 60', 80') are concentric and circular in section.

8. A receptacle according to any preceding claim, **characterized by** the fact that the first part (30) comprises a tubular extension (33) closed at its top end and provided with at least one lateral opening (50) and by the fact that the second part (40) comprises an inner skirt (43) configured to close the lateral opening (50) when the two parts are in the closed position, and to allow substance to pass from the lateral opening to the dispenser orifice (90; 90') when the two parts are in the dispensing position.

9. A receptacle according to any preceding claim, **characterized by** the fact that the dispenser orifice (90; 90') communicates with a chamber (45, 52) formed between the first and second parts (30; 40) when the device is in the dispensing position.

10. A receptacle according to the preceding claim, **characterized by** the fact that the chamber (45, 52) extends over an angular sector about the axis of rotation of the second part, which sector is less than one complete turn.

11. A receptacle according to any preceding claim, **characterized by** the fact that the pivot axis (X) of the second part (40) is inclined relative to the axis (Z) of the neck of the receptacle.

12. A receptacle according to any preceding claim, **characterized by** the fact that the first and second parts (30; 40) are configured so as to pass from the closed position to the dispensing position by turning the second part through a half a turn.

13. A receptacle according to any preceding claim, **characterized by** the fact that the first and second parts (30, 40) are configured to be prevented from moving axially relative to each other.

14. A receptacle according to any preceding claim, **characterized by** the fact that it does not include a check valve.

15. A receptacle according to any preceding claim, **characterized by** the fact that the first and second parts (30, 40) are made of plastics materials of different colors.

16. A receptacle according to claim 1, **characterized by** the fact that it contains a sunscreen or an after-sun lotion.

17. A receptacle according to any preceding claim, wherein the first and second parts comprise portions comprising outer surfaces, one of the surfaces being the continuation of the other.

18. A receptacle according to any preceding claim, wherein one of said surfaces is carried in rotation around the other.

19. A receptacle according to any preceding claim, wherein the second part (40) is suitable for turning around an axis of rotation relative to the first part, the axis of rotation being sloped relative to a longitudinal axis of the receptacle.

## Patentansprüche

1. Behälter, der ein kosmetisches oder Pflegeprodukt enthält und eine Abgabevorrichtung umfasst, die ein erstes Teil (30), das dazu bestimmt ist, auf dem Behälter (10) befestigt zu werden, und ein zweites Teil (40) umfasst, das sich bezüglich des ersten zwischen einer Abgabestellung, in der in dem Behälter enthaltenes Produkt die Vorrichtung durch eine direkt nach außen mündende Abgabeöffnung verlassen kann, und einer Verschlussstellung drehen kann, in der der Produktdurchgang von dem Behälter zur Abgabeöffnung verhindert ist, wobei die Abgabeöffnung (90; 90') zwischen zwei Flächen (60, 80; 60'; 80') gebildet ist, die jeweils zu diesen Teilen gehören.

2. Behälter nach Anspruch 1, **dadurch gekennzeichnet, dass** die beiden Flächen (60, 80; 60'; 80') einen ausreichend geringen Abstand haben, um das Eintreten von Sand in das Innere zu verhindern.

3. Behälter nach einem der Ansprüche 1 und 2, **dadurch gekennzeichnet, dass** die beiden Flächen (60, 80; 60'; 80') einen Abstand von weniger als 0,5 mm haben.

4. Behälter nach einem der vorhergehenden Ansprüche, **dadurch gekennzeichnet, dass** die Abgabeöffnung (90; 90') mindestens teilweise von einem Raum in Ringsektorform abgegrenzt ist.

5. Behälter nach einem der vorhergehenden Ansprüche, **dadurch gekennzeichnet, dass** das zweite Teil (40) eine obere Wand (42) besitzt, die mit einer Öffnung versehen ist, deren Rand eine (60) dieser Flächen bildet, und **dadurch**, dass das erste Teil (30) eine Endwand (37) aufweist, die in die Öffnung des zweiten Teils eingeführt ist und deren Rand die andere (80) dieser Flächen bildet.

6. Behälter nach Anspruch 5, **dadurch gekennzeichnet, dass** die Abgabeöffnung (90; 90') auf der oberen Wand (42) exzentrisch ist.

7. Behälter nach einem der vorhergehenden Ansprüche, **dadurch gekennzeichnet, dass** die beiden Flächen (60, 80; 60'; 80') konzentrisch und von kreisförmiger Querschnitt sind.

8. Behälter nach einem der vorhergehenden Ansprüche, **dadurch gekennzeichnet, dass** das erste Teil (30) eine rohrförmige Erweiterung (33) umfasst, die an ihrem oberen Ende geschlossen ist und mit mindestens einer seitlichen Öffnung (50) versehen ist, und **dadurch**, dass das zweite Teil (40) einen inneren Mantel (43) umfasst, der ausgebildet ist, um die seitliche Öffnung (50) zu verschließen, wenn die beiden Teile in Verschlussstellung sind und um den Produktdurchgang von der seitlichen Öffnung zur Abgabeöffnung (90; 90') zu gestatten, wenn die beiden Teile in der Abgabeöffnung sind.

9. Behälter nach einem der vorhergehenden Ansprüche, **dadurch gekennzeichnet, dass** die Abgabeöffnung (90; 90') mit einer zwischen dem ersten (30) und dem zweiten (40) Teil gebildeten Kammer (45, 52) in Verbindung ist, wenn die Vorrichtung in der Abgabestellung ist.

10. Behälter nach dem vorhergehenden Anspruch, **dadurch gekennzeichnet, dass** die Kammer (45, 52) sich über einen Winkelsektor um die Rotationsachse des zweiten Teils erstreckt, der kleiner als eine vollständige Umdrehung ist.

11. Behälter nach einem der vorhergehenden Ansprüche, **dadurch gekennzeichnet, dass** die geometrische Rotationsachse (X) des zweiten Teils (40) bezüglich der Achse (Z) des Halses des Behälters geneigt ist.

12. Behälter nach einem der vorhergehenden Ansprüche, **dadurch gekennzeichnet, dass** das erste (30) und das zweite (40) Teil ausgebildet sind, damit der Übergang von der Verschlussstellung in die Abgabestellung durch eine Drehung um eine halbe Umdrehung des zweiten Teils stattfindet.

13. Behälter nach einem der vorhergehenden Ansprüche, **dadurch gekennzeichnet, dass** das erste (30) und das zweite (40) Teil ausgebildet sind, um zueinander axial unbeweglich zu sein.

14. Behälter nach einem der vorhergehenden Ansprüche, **dadurch gekennzeichnet, dass** er kein Ventil aufweist.

15. Behälter nach einem der vorhergehenden Ansprüche, **dadurch gekennzeichnet, dass** das erste (30) und das zweite (40) Teil aus Kunststoffen von verschiedenen Farben hergestellt sind.

16. Behälter nach einem der vorhergehenden Ansprüche, **dadurch gekennzeichnet, dass** er ein Sonnenschutzprodukt oder ein Apres-Soleil enthält.

17. Behälter nach einem der vorhergehenden Ansprüche, bei dem das erste und das zweite Teil Abschnitte aufweisen, die Außenflächen besitzen, die in der gegenseitigen Verlängerung gelegen sind.

18. Behälter nach einem der vorhergehenden Ansprüche, bei dem eine der Flächen um die andere in Drehung versetzt wird.

19. Behälter nach einem der vorhergehenden Ansprüche, bei dem das zweite Teil (40) sich um eine Rotationsachse (X) bezüglich des ersten drehen kann, wobei die Drehachse (X) bezüglich der Längsachse des Behälters geneigt ist.
